# FASCICULE DE BREVET EUROPEEN

(11) **EP 4 419 223 B1**
(45) Date de publication et mention de la délivrance du brevet: **21.01.2026**
(21) Numéro de dépôt: 22809899.2
(22) Date de dépôt: 19.10.2022
(51) Int. Cl.: A63C 17/00, A63C 17/02, A63C 5/075, A63C 1/24

(54) **SYSTÈME D'AMORTISSEMENT ENTRE UN ARTICLE PORTÉ ET DEUX ÉLÉMENTS PORTEURS SERVANT DE MOYENS DE DÉPLACEMENT**
DÄMPFUNGSSYSTEM ZWISCHEN EINEM GETRAGENEN ARTIKEL UND ZWEI ALS BEWEGUNGSMITTEL DIENENDEN TRÄGERELEMENTEN
DAMPING SYSTEM BETWEEN A LOAD-BEARING ARTICLE TO BE WORN AND TWO LOAD-BEARING ELEMENTS SERVING AS MEANS OF MOVEMENT

(30) Priorité: 20.10.2021 FR 2111150
(43) Date de publication de la demande: 28.08.2024
(73) Titulaire: Nottebaere, Vincent, 59650 Villeneuve d'Ascq (FR)
(72) Inventeur: Nottebaere, Vincent, 59650 Villeneuve d'Ascq (FR)
(74) Mandataire: RVDB
(86) Numéro de dépôt international: PCT/FR2022/051971
(87) Numéro de publication internationale: WO 2023/067280

(56) Documents cités:
- WO-A1-2007/137834
- DE-A1- 102011 014 282
- DE-U1- 202007 011 464

## Description

### Domaine technique

La présente invention concerne le domaine des systèmes d'amortissement entre un article porté et deux éléments porteurs servant de moyens de déplacement.

Un des objets de la présente invention est de proposer un système d'assemblage robuste et simple à mettre en œuvre qui est capable d'améliorer le confort, l'amortissement, la souplesse et fournir une propulsion additionnelle de rebond.

La présente invention trouvera de nombreuses applications avantageuses pour les articles chaussants tels que par exemple les patins à roulettes du type Rollerblade^{®}, Roller quad ou les spatules de ski, les véhicules nautiques du type navire bicoque tel que par exemple un catamaran les véhicules sur neige du type luge sur ski, les véhicules terrestres, les fauteuils roulants, les trottinettes ou encore les aéronefs.

La présente invention trouvera également d'autres applications avantageuses pour les objets de taille réduite comme par exemple les jouets pour enfant, les modèles réduits, etc.

Par système d'amortissement au sens de la présente invention, on entend dans toute la description qui suit un système comportant un ou des éléments élastiques ou à ressort permettant à la fois d'amortir les chocs par compression de l'élément et de générer une force accompagnant le mouvement de détente de l'élément.

### Art antérieur

Le Demandeur observe que certaines solutions dans le domaine des articles chaussants, en particulier de chaussures de sport à rebond de type Kangoo Jumps^{®}, permettent de coupler à la semelle de l'article un système d'amortissement permettant de modifier la marche, la course ou encore la pratique sportive.

Un tel système d'amortissement comprend deux lamelles ressort à courbure continues ; lesdites lamelles présentent une longueur et une largeur identiques pour favoriser la stabilité.

Dans cette solution de l'art antérieur, les lamelles se compressent l'une par rapport à l'autre sous le poids de l'utilisateur pour réduire les chocs transmis, notamment envers la colonne vertébrale de l'utilisateur, la détente des ressorts générant une force de propulsion améliorant les performances de l'utilisateur, notamment le saut, et réduisant les efforts nécessaires pour effectuer des mouvements usuels.

La conception d'une Kangoo Jump^{®} reste toutefois complexe.

Elle ne permet pas de s'adapter sur les articles chaussants existants et n'est pas applicable en l'état à d'autres application.

On notera de plus que la configuration du système de lamelle ressort mis en œuvre sur la Kangoo Jump^{®} ne permet pas d'exploiter au maximum et dans d'autres situations, les propriétés d'amorti, de souplesse, de propulsion ou encore de rebond offertes par une lamelle ressort.

Par ailleurs, toujours dans le domaine des systèmes d'amortissement mais dans un spectre d'application plus large, le Demandeur a observé que les propriétés/avantages des lames ressort à courbure continue étaient très peu utilisés. Le document WO 2007/137834 A1 divulgue un système d'amortissement avec lame ressort selon le préambule de la revendication 1.

Ainsi, le Demandeur soumet que les véhicules tels que les véhicules nautiques du type navire bicoque tel que par exemple un catamaran, les luges, les fauteuils roulants, les véhicules terrestres ou encore les aéronefs utilisent généralement des systèmes d'amortissement complexes, de faible amplitude et débattement et coûteux.

### Résumé de l'invention

La présente invention vise à améliorer la situation actuelle décrite ci-dessus.

La présente invention vise plus particulièrement à remédier aux inconvénients ci-dessus en proposant un système d'amortissement pouvant s'adapter sur tout type d'article et servant d'élément de jonction entre un article porté (chausson, habitacle, etc.) et au moins deux éléments porteurs servant de moyens de déplacement (roues, spatules, ailes, coques de flottaison). La présente invention est définie par la revendication indépendante 1.

L'objet de la présente invention concerne selon un premier aspect un système d'amortissement entre un article porté et deux éléments porteurs.

Selon l'invention, les deux éléments porteurs sont structurellement indépendants l'un de l'autre et sont destinés à être en contact avec une surface de frottement.

Selon l'invention, les deux éléments porteurs servent de moyens de déplacement pour un déplacement de l'article porté par rapport à la surface de frottement.

Avantageusement, le système selon la présente invention comprend une lamelle ressort. Avantageusement, cette lamelle présente une forme courbée de façon continue avec une portion médiane et des première et deuxième extrémités.

On notera qu'avantageusement la courbure continue de la lame de ressort autorise une grande amplitude permettant un débattement important de la lame de ressort.

Avantageusement, la lamelle est fixée en portion médiane sur l'article porté et s'étendant par rapport à l'article porté selon une trajectoire concave et continue entre les première et deuxième extrémités.

Avantageusement, les première et deuxième extrémités sont fixées chacune respectivement aux deux éléments porteurs de sorte que les deux éléments porteurs sont aptes à se déplacer par rapport à l'article porté lors de la compression et/ou de la détente de la lamelle tout en permettant un amortissement de l'article porté par rapport aux deux éléments porteurs. Optionnellement on peut prévoir que, lorsque le déplacement s'effectue dans le sens de la longueur de la lame de ressort, au moins un des deux éléments porteurs, de préférence les deux, présente une largeur de contact avec le sol sensiblement égale ou supérieure à la largeur de la lame de ressort, ceci pour éviter tout mouvement de vrille dans le sens de la longueur.

Avantageusement, le système selon la présente invention comprend un tendeur élastique reliant les première et deuxième extrémités, ledit tendeur exerçant une force de rappel entre les première et deuxième extrémités.

On comprend ici que lors des phases de compression et de détente de la lamelle l'article porté va exercer une force sur les éléments porteurs, une partie de cette force et des contraintes associées sera absorbée/restituée à travers la lamelle jouant ainsi le rôle d'amortisseur/propulseur.

Selon l'invention, la partie médiane de la lamelle est fixée à l'article porté par l'intermédiaire d'une platine de fixation longiligne selon un premier point d'ancrage.

Avantageusement, les première et deuxième extrémités de la lamelle sont fixées aux deux éléments porteurs selon respectivement un deuxième et un troisième point d'ancrage, lesdits premier, deuxième et troisième points d'ancrage formant un triangle isocèle dont le premier point d'ancrage constitue le sommet principal aussi bien lors de la compression que de la détente de la lamelle.

Selon l'invention, la platine de fixation présente sur toute sa longueur une gouttière formant un berceau apte à recevoir au moins partiellement ladite lamelle en compression.

On comprend ainsi que cette gouttière sert de guide pour recevoir au moins en partie la lamelle lors de sa phase de compression puis de décompression.

Une telle gouttière présente une section transversale sensiblement en forme de U dont la distance entre les deux branches du U est très légèrement supérieure à la largeur de la lamelle de manière à ce que la lamelle en compression puisse pénétrer dans la gouttière sans frottement jusqu'à la base du U.

On comprend également que cette lamelle sera capable de s'engager dans le berceau en tout ou partie en fonction de la force de compression.

La présence de cette gouttière est avantageuse en ce qu'elle favorise l'amortissement en guidant la lamelle dans son axe naturel de compression/détente et en évitant ainsi le vrillage et/ou la torsion de celle-ci. Cette gouttière constitue un véritable système anti-torsion ; on parle aussi de guide vertical de précision.

Avantageusement, les extrémités de cette gouttière sont fermées par des raidisseurs assurant la rigidité de la gouttière et évitant tout écartement et/ou toute déformation de celle-ci sous les diverses contraintes.

L'objet de la présente invention concerne selon un deuxième aspect un article chaussant comprenant un système tel que décrit ci-dessus, dans lequel l'article porté se présente sous la forme d'un chausson et les deux éléments porteurs comprennent chacun par exemple un train de roues ou au moins une spatule de ski (respectivement avant et arrière).

Optionnellement on peut prévoir qu'au moins l'un des trains de roues (ou ladite au moins une spatule de ski) présente une largeur supérieure ou égale à la largeur de la lame de ressort, et ce pour éviter que la lame ne vrille dans le sens de la longueur.

L'objet de la présente invention concerne selon un troisième aspect un aéronef comprenant un système tel que décrit ci-dessus, dans lequel l'article porté comprend l'habitacle de l'aéronef et les deux éléments porteurs comprennent chacun une aile.

De préférence, l'article porté est positionné sous la lame ressort et l'habitacle est fixé et se déplacent (ainsi que les ailes) dans le sens de la largeur par rapport à la lame de ressort.

L'objet de la présente invention concerne selon un quatrième aspect un véhicule nautique bicoque du type catamaran comprenant un système tel que décrit ci-dessus, dans lequel l'article porté comprend le pont et les deux éléments porteurs comprennent chacun au moins une coque de flottaison.

De préférence, un tel véhicule comprend deux lames ressort.

De préférence, les éléments porteurs sont fixés et se déplacent dans le sens de la largeur par rapport aux deux lames ressort.

L'objet de la présente invention concerne selon un cinquième aspect un fauteuil roulant comprenant un système tel que décrit ci-dessus, dans lequel l'article porté comprend notamment un siège destiné à recevoir l'utilisateur et les deux éléments porteurs comprennent chacune une roue (par exemple une roue omnidirectionnelle ou tout autre système de roue).

Dans un mode de réalisation particulier avec les roues omnidirectionnelles, les éléments porteurs sont fixés et se déplacent dans le sens de la largeur par rapport à la lame de ressort. La contrainte du frottement latéral sur le sol des roues oblige ainsi l'utilisation de roues de se déplacer à la fois dans le sens de déplacement naturel et dans le sens de la largeur pour accompagner librement le mouvement latéral des roues sur le sol qui accompagne les mouvements de la lame de ressort.

Alternativement, dans un autre mode de réalisation, on peut aussi prévoir pour éviter l'utilisation de roues omnidirectionnelles, un tube coulissant (de préférence présentant une section carrée) sur le moyeu de roue, sur lequel est fixé la lame de ressort par des charnières. Ici, la lame de ressort vient alors comprimer un ressort de chaque côté (entre le tube coulissant et la roue) lorsque la lame est comprimée, évitant ainsi le déplacement latéral de la roue elle-même.

Ainsi, par les différentes caractéristiques fonctionnelles et structurelles ci-dessus, le Demandeur propose un système d'amortissement simplifié et compact, ayant un grand débattement, assurant un bon confort, une souplesse et une grande amplitude d'amorti tout en fournissant une propulsion augmentée

### Description des figures

D'autres caractéristiques et avantages de la présente invention ressortiront de la description ci-dessous en référence aux figures 1 à 18 annexées illustrant une pluralité d'exemples de réalisation qui sont dépourvus de tout caractère limitatif et sur lesquelles :
[Fig. 1]
   La figure 1 représente une vue éclatée d'un article chaussant comprenant un système d'amortissement selon un premier exemple de réalisation de la présente invention ;
[Fig. 2]
   La figure 2 représente une vue schématique de profil d'un article chaussant comprenant un système d'amortissement selon la figure 1 dans une configuration au repos (lame ressort en détente) ;
[Fig. 3]
   La figure 3 représente une vue schématique de profil d'un article chaussant comprenant un système d'amortissement selon la figure 1 dans une configuration active (lame ressort en compression) ;
[Fig. 4]
   La figure 4 représente une vue schématique de profil d'un article chaussant comprenant un système d'amortissement selon un deuxième exemple de réalisation de la présente invention ;
[Fig. 5]
   La figure 5 représente une vue schématique de face d'un aéronef comprenant un système d'amortissement selon un autre exemple de réalisation de la présente invention dans une configuration au repos ;
[Fig. 6]
   La figure 6 représente une vue schématique de face d'un aéronef conforme à la figure 5 dans une configuration active ;
[Fig. 7]
   La figure 7 représente une vue schématique de profil d'un véhicule terrestre à roues comprenant un système d'amortissement selon un autre exemple de réalisation de la présente invention ;
[Fig. 8]
   La figure 8 représente une vue schématique d'un catamaran comprenant un système d'amortissement selon un autre exemple de réalisation de la présente invention ;
[Fig. 9]
   La figure 9 représente une vue éclatée d'un fauteuil roulant comprenant un système d'amortissement selon un autre exemple de réalisation de la présente invention ;
[Fig. 10]
   La figure 10 représente une vue schématique de face d'un fauteuil roulant conforme à la figure 9 dans une configuration au repos ;
[Fig. 11]
   La figure 11 représente une vue schématique de face d'un fauteuil roulant conforme à la figure 9 dans une configuration active ;
[Fig. 12]
   La figure 12 représente une vue schématique d'un article chaussant selon un autre mode de réalisation comprenant un système d'amortissement conforme à l'invention ;
[Fig. 13]
   La figure 13 représente une vue schématique d'un article chaussant selon un autre mode de réalisation comprenant un système d'amortissement conforme à l'invention ;
[Fig. 14]
   La figure 14 représente une vue schématique d'une poussette ou landau comprenant un système d'amortissement conforme à l'invention ;
[Fig. 15]
   La figure 15 représente une vue schématique éclatée d'un système d'amortissement conforme à l'invention ;
[Fig. 16]
   La figure 16 représente une vue schématique d'un système d'amortissement conforme à l'invention ;
[Fig. 17]
   La figure 17 représente une autre vue schématique d'un système d'amortissement conforme à l'invention ; et
[Fig. 18]
   La figure 18 représente une vue schématique de dessous d'une platine présentant une gouttière comprenant des raidisseurs à ses extrémités.

### Description détaillée

Plusieurs exemples de mise en œuvre d'un système d'amortissement comprenant une lamelle ressort vont maintenant être décrits dans ce qui va suivre en référence conjointement aux figures 1 à 18.

Comme indiqué dans le préambule de la description, les solutions actuelles de système d'amortissement sont complexes et ne mettent que très rarement en œuvre une lamelle ressort. Un des concepts sous-jacents à la présente invention est de proposer un système d'amortissement innovant par sa simplicité de mise en œuvre et présentant des performances d'amorti, de souplesse, de débattement, d'amplitude, de confort et de propulsion très satisfaisants.

Plusieurs exemples de mise en œuvre vont être illustrés dans la suite de la description.

Les figure 1 à 3 donnent à titre illustratif un premier exemple de mise en œuvre dans le domaine des articles chaussants.

La figure 4 donne un deuxième exemple de mise en œuvre d'un article chaussant au sens de la présente invention. Ce deuxième exemple correspond à des rollers de type en ligne et constitue une variante alternative de l'exemple des figures 1 à 3.

De la même façon, les figures 12 et 13 proposent encore d'autres mises en œuvre possible de la présente invention sur d'autres types d'article chaussant.

Dans ces figure 1 à 3, un des objectifs de la présente invention consiste à intégrer dans un article chaussant 100 un système d'amortissement 10 faisant la jonction entre des moyens de déplacement 30 comprenant (encore appelés éléments porteurs) et le chausson 20 (encore appelé article porté) d'un article chaussant 100, ceci de manière ergonomique et adaptée aux mouvements de l'utilisateur lors d'une pratique sportive.

Ceci est rendu possible dans l'exemple décrit ci-après, lequel porte plus précisément sur un article chaussant 100 de type chaussure comportant des moyens de déplacement 30 qui dans les figures 1 à 4 et 12 sont de type roues de Rollerblade^{®} ou Roller quad (ou spatules de ski pour la figure 13).

On comprendra ici que l'exemple n'est pas limitatif et que l'invention trouvera d'autres application pour l'association de toute forme de moyens de déplacement à des articles chaussants au sens large de manière compacte et fournissant une propulsion supplémentaire, voire à l'association de moyens de déplacement à d'autres types d'articles (spatules de ski, skate de ski, moyens de glissement, etc.).

Selon l' exemple des figures 1 à 3, un article chaussant 100 développé dans le cadre de la présente comprend classiquement une semelle présentant une pointe (avant) et un talon (arrière) et est associé à des moyens de déplacement 30a et 30b, par exemple des trains 31a et 31b de roues pré existant ou non de Roller quad par l'intermédiaire d'un élément de jonction comprenant une lamelle ressort 11 apte à se déformer de manière élastique et formant au moins partiellement un système d'amortissement 10 de l'article chaussant 100.

Dans un exemple, la lamelle ressort 11 est assemblée de manière amovible à la semelle, par exemple par l'intermédiaire d'une empreinte complémentaire de la semelle et formant un négatif d'une semelle spécifique d'un article chaussant 100 précis ou encore une empreinte compatible avec une variété d'articles chaussants ou réglable entre plusieurs modèles et/ou positions d'articles chaussants.

Selon la conception, l'empreinte est configurée pour recevoir une portion médiane de la semelle (figures 1 à 3), de la pointe de la semelle (non illustré) ou de toute autre portion ou combinaison de portions de la semelle.

Dans un autre exemple, la lamelle ressort 11 est assemblée de manière fixe à la semelle de l'article chaussant 100, par exemple dans une conception monobloc combinant la semelle et la lamelle ressort 11.

Afin de recevoir le poids de l'utilisateur de l'article chaussant 100 sans changer le ressenti de l'utilisateur en comparaison d'un article chaussant standard, la lamelle ressort 11 est avantageusement disposée sous la semelle de l'article chaussant 100 selon un point d'ancrage C et s'étend sous cette semelle selon une trajectoire concave continue, c'est-à-dire un cintrage partant d'un point de contact entre la semelle et une portion médiane 11c de la lamelle ressort 11, par exemple défini par l'empreinte, et s'étendant le long de la semelle vers l'avant et l'arrière, c'est-à-dire sensiblement en direction de la pointe et du talon de la semelle, en s'éloignant de cette même semelle, jusqu'à une portion distale antérieure (première extrémité 11b ) vers l'avant et une portion distale postérieur (deuxième extrémité 11a ) vers l'arrière. La déformation de la lamelle ressort 11 correspond alors à une évolution de son cintrage résultant en un éloignement, lors de sa compression, et un rapprochement, lors de sa détente, de ces extrémités 11a et 11b l'une de l'autre selon un axe sensiblement horizontal suivant la longueur de la semelle.

Selon une deuxième perspective, la compression de la lamelle ressort 11 résulte en un rapprochement de la semelle par les extrémités 11a et 11b, en particulier selon un axe sensiblement vertical correspondant à l'axe d'application du poids de l'utilisateur.

En accord avec le concept sous-jacent de l'invention, les extrémités 11a et 11b sont assemblées respectivement avec les moyens de déplacement 30a et 30b selon les points d'ancrage A et B. Lors de la compression de la lamelle ressort 11, par exemple lorsque l'utilisateur de l'article chaussant 100 appuie sur le fond de son chausson 20, le poids de l'utilisateur est transmis à la lamelle ressort 11 par l'intermédiaire de la semelle et de la portion médiane 11c, les extrémités 11a et 11b de la lamelle 11 se rapprochent de la semelle selon un axe vertical, tout en s'éloignant l'une de l'autre selon un axe horizontal, les moyens de déplacement 30a et 30b étant mis en mouvement de manière similaire selon leur assemblage avec les extrémités 11a et 11b. La force de rappel de la lamelle ressort 11 accompagne en parallèle le mouvement de détente de la lamelle ressort 11 et est transmise à destination du corps de l'article chaussant 100, et donc de l'utilisateur, par l'intermédiaire de la semelle, ce qui génère ainsi un rebond lors du lever du pied de l'utilisateur.

Afin de guider le déplacement relatif de la lamelle 11 lors de la compression et/ou de la détente, on prévoit dans les exemples illustrés ici la mise en œuvre d'une platine 40 dotée d'une gouttière 40a en regard de la lamelle 11 comme illustrée en figures 1 à 17

On comprendra ici que la lamelle 11 est fixée à cette gouttière 40a au niveau de la partie médiane 11c, sensiblement au centre de celle-ci (figures 15 et 16).

On notera de plus ici que la gouttière 40a est en forme de U formant ainsi un berceau avec une distance de séparation entre les branches du U déterminée de manière à être légèrement supérieure à la largeur de la lamelle de manière à ce que la lamelle puisse s'engager dans la gouttière 40a et guider ainsi ladite lamelle pour lui éviter de vriller sur elle-même.

La présence de cette gouttière 40a améliore donc l'amortissement et le bon fonctionnement du système d'amortissement dans son ensemble.

Dans l'exemple décrit ici et comme illustré en figure 18, les extrémités de cette gouttière 40a sont fermées par des raidisseurs 40b assurant la rigidité de la gouttière 40a et évitant tout écartement et/ou toute déformation de celle-ci sous les diverses contraintes.

La présence de ces raidisseurs 40b garantit dans le temps une meilleure robustesse et un meilleur fonctionnement de la fonction anti-torsion de la gouttière
Selon une première conception illustrée dans la figure 1, les moyens de déplacement 30a et 30b sont assemblés au voisinage direct des extrémités 11a et 11b, par exemple par l'intermédiaire d'au moins une paire de blocs 32a et 32b venant amortir les chocs entre la lamelle ressort 11 et les moyens de déplacement 30a et 30b. La trajectoire des moyens de déplacement 30a et 30b est alors sensiblement similaire à celle des extrémités 11a et 11b.

Selon l'exemple de la figure 1, l'au moins une paire de blocs 32a et 32b correspond à une paire de blocs pleins en caoutchouc disposés selon une face inférieure des extrémités 11a et 11b.

On conçoit également une variété de moyens d'assemblage alternatifs du galet sur la platine antérieure ou la platine postérieure, par exemple une lumière et/ou une rainure ménagée sur une face inférieure de la ou les platines et venant recevoir l'au moins un galet, par exemple un galet unique centré selon la largeur des platines, ou encore une demi-platine de roller en ligne et au moins une roue sur la platine antérieure ou postérieure

En parallèle de l'assemblage des moyens de déplacement 30a et 30b avec la lamelle ressort 11, on prévoit dans une variante illustrée dans la figure 1 un renfort élastique 12 longitudinal assemblé d'une part avec les moyens de déplacement antérieurs 30a et 30b et permettant d'équilibrer les forces issues de la lamelle ressort 11.

Bien évidemment, selon la conception respective de la lamelle ressort 11 et du renfort élastique 12, en particulier de leur configuration respective au repos, le renfort élastique 12 peut s'opposer à l'éloignement des moyens de déplacement 30a et 30b et donc à la compression de la lamelle ressort 11, de cette manière augmentant l'effet de rebond généré par la détente de la lamelle ressort 11, ou inversement s'opposer au rapprochement des moyens de déplacement 30a et 30b et donc à la détente de la lamelle ressort 11.

Ce renfort élastique 12, par exemple amovible et/ou échangeable avec une pluralité de renforts élastiques présentant une variété de configurations au repos, permet ainsi d'adapter une lamelle ressort 11 donnée, par exemple issue d'un modèle unique ou d'une gamme limitée, à une pluralité d'utilisations de l'article chaussant 100, par exemple à un poids variable de l'utilisateur, à une utilisation prolongée plus souple ou une utilisation sportive cherchant une force de rebond supérieure.

On conçoit également des variantes de réalisation dans lesquelles le renfort élastique 12 est assemblé à des moyens de déplacement 30a et 30b reçus par des platines, voire un renfort élastique 12 directement assemblé avec les platines.

Ainsi, on comprendra dans cet exemple des figures 1 à 3 que la présente invention prévoit un article chaussant 100 intégrant à la fois des moyens de déplacement 30a et 30b, par exemple une double paire de roues verticales, et un système d'amortissement 10 permettant d'absorber les chocs et de générer une propulsion en retour, tout en restant compact et adapté à une utilisation prolongée. Cet article chaussant 100 est en particulier adapté pour assister une pratique sportive en augmentant autant que possible la mobilité de l'utilisateur et en facilitant le lever du pied, même accompagné de moyens de déplacement encombrants, mais peut également être réglé et dimensionné pour une utilisation dans un cadre de loisirs en assouplissant et accompagnant les mouvements.

A la lecture de la présente description et des figures 2 et 3, on comprendra que la figure 2 représente le système dans une configuration au repos, notée C1, et que la figure 3 représente le système dans une configuration active, notée C2, dans laquelle la lamelle 11 travaille sous contrainte et permet l'amorti de l'article chaussant.

Comme indiqué précédemment, l'exemple de la figure 4 est une conception alternative de l'exemple des figures 1 à 3 et comprend l'ensemble des éléments techniques décrits ci-dessus. Le Demandeur est également parvenu à transférer cette technologie de lame ressort 11 à d'autres applications telles qu'illustré en figure 5 à 14.

Les figures 5 et 6 représentent chacune un aéronef 100' comprenant un habitacle 20 correspondant à l'élément porté au sens de la présente invention et une paire d'ailes correspondant aux éléments porteurs 30a et 30b servant de moyens de déplacement.

Dans cet exemple, l'aéronef 100' est équipé d'un système 10 système d'amortissement 10 selon l'invention lequel permet de relier l'habitacle 20 à chacune des ailes 30a et 30b.

L'ensemble se déplacera dans le sens de la largeur par rapport à la lame de ressort 11.

Une telle conception permet d'absorber les contraintes exercées sur chacune des ailes lors des vols et notamment lors des phases de décollage et d'atterrissage.

Dans l'exemple décrit ici et illustré en figure 5, l'aéronef 100' est dans une phase de repos au sol. On comprend qu'en vol les ailes se déploieront sous les efforts de portance exercés comme illustré en figure 6. Le système d'amortissement 10 par l'intermédiaire de la lamelle 11 permet alors d'absorber une partie de ces efforts pour un meilleur confort des passagers qui sentiront moins les secousses générées par ces efforts.

D'autres exemples de mises en œuvre sont prévus comme par exemple en figure 7, en figure 8 ou en figures 9 à 11.

Dans la figure 7 par exemple, la technologie selon la présente invention est transposée à un véhicule automobile 100".

Dans cet exemple, on retrouve l'ensemble des caractéristiques techniques de l'invention avec la mise en œuvre d'un véhicule terrestre 100'' à roues ; les essieux supportant les roues 30a et 30b étant assemblées à l'habitacle 20 du véhicule par l'intermédiaire d'une lamelle ressort 11. Dans cet exemple, le déplacement se fait dans le sens de la longueur de la lame de ressort. Dans la figure 8 par exemple, la technologie selon la présente invention est transposée à un véhicule nautique 100‴ du type catamaran.

Dans cet exemple, on retrouve l'ensemble des caractéristiques techniques de l'invention avec sa mise en œuvre sur un catamaran 100''' comprenant deux coques de flottaison 30a et 30b, lesquelles sont assemblées au pont du catamaran par l'intermédiaire d'un jeu de lamelles ressort.

Dans cet exemple, l'ensemble se déplace dans le sens de la largeur par rapport aux lames de ressort 11.

Dans le cadre de la présente invention, il est également prévu un autre exemple d'application de la présente invention en figues 9 à 11 portant sur un fauteuil roulant 100ʺʺ.

Dans cet exemple, on prévoit donc un fauteuil roulant 100'''' comprenant un siège 22 correspondant à l'élément porté 20 au sens de la présente invention et une paire de roues omnidirectionnelles correspondant aux éléments porteurs 30a et 30b servant de moyens de déplacement.

Dans cet exemple innovant, le système d'amortissement 10 permet de relier le fauteuil 100ʺʺ à chacune des roues 30a et 30b. L'ensemble se déplacera dans le sens de la largeur par rapport à la lame de ressort 11.

Enfin, est illustré un dernier mode de réalisation en figure 14 lequel porte sur une poussette ou un landau 100''''' qui comprend un système d'amortissement

D'autres applications mettant en œuvre l'invention à d'autres véhicules et moyens de déplacement pourront être envisagées ici tout en restant dans le cadre de la présente invention : luge, remorque, jouet pour enfant, modèle réduit, etc.

Ainsi, il devra être observé que cette description détaillée porte sur des exemples de réalisation particuliers de la présente invention, mais qu'en aucun cas cette description ne revêt un quelconque caractère limitatif à l'objet de l'invention ; bien au contraire, elle a pour objectif d'ôter toute éventuelle imprécision ou toute mauvaise interprétation des revendications qui suivent. Il devra également être observé que les signes de références mis entre parenthèses dans les revendications qui suivent ne présentent en aucun cas un caractère limitatif ; ces signes ont pour seul but d'améliorer l'intelligibilité et la compréhension des revendications qui suivent ainsi que la portée de la protection recherchée.

## Revendications

1. Système d'amortissement (10) entre un article porté (20) et deux éléments porteurs (30a, 30b) destinés à être en contact avec une surface de frottement, lesdits deux éléments porteurs (30a, 30b) servant de moyens de déplacement pour un déplacement dudit article porté (20) par rapport à ladite surface de frottement,
lequel comprend une lamelle ressort(11) fixée en portion médiane (11c) sur ledit article porté (20) et s'étendant par rapport audit article porté (20) selon une trajectoire concave continue entre une première (11a) et une deuxième (11b) extrémités, lesdites première (11a) et deuxième (11b) extrémités étant fixées respectivement aux deux éléments porteurs (30a, 30b) de sorte que lesdits deux éléments porteurs (30a, 30b) sont aptes à se déplacer par rapport audit article porté (20) lors de la compression et/ou de la détente de ladite lamelle (11) tout en permettant un amortissement de l'article porté (20) par rapport aux deux éléments porteurs (30a, 30b),
ledit système étant **caractérisé en ce que** la partie médiane (11c) de la lamelle (11) est fixée audit article porté (20) par l'intermédiaire d'une platine de fixation (40) longiligne selon un premier point d'ancrage (C), ladite platine de fixation (40) présentant sur toute sa longueur une gouttière (40a) formant un berceau apte à recevoir au moins partiellement ladite lamelle (11) en compression pour empêcher toute torsion ou vrillage de la lamelle et desdits éléments porteurs (30a, 30b).

2. Système (10) selon la revendication 1, lequel comprend un tendeur élastique (12) reliant les première (11a) et deuxième (11b) extrémités, ledit tendeur (12) exerçant une force de rappel entre les première (11a) et deuxième (11b) extrémités.

3. Système (10) selon la revendication 1 ou 2, dans lequel les première (11a) et deuxième (11b) extrémités de ladite lamelle (11) sont fixées aux deux éléments porteurs (30a, 30b) selon respectivement un deuxième (A) et un troisième (B) point d'ancrage.

4. Système selon la revendication 3, dans lequel lesdits premier (C), deuxième (A) et troisième (B) points d'ancrage forment un triangle isocèle dont le premier point d'ancrage (C) constitue le sommet principal lors de la compression et de la détente de la lamelle.

5. Système (10) selon l'une quelconque des revendications précédentes, dans lequel la gouttière (40a) est fermée au niveau de ses extrémités par des raidisseurs (40b).

6. Système (10) selon l'une quelconque des revendications précédentes, dans lequel au moins l'un desdits deux éléments porteurs (30a, 30b) présente une largeur supérieure ou égale à la largeur de la lame ressort (11) lorsque le déplacement se fait dans le sens de la longueur de la lame ressort (11).

7. Article chaussant (100) comprenant un système (10) selon l'une quelconque des revendications précédentes, dans lequel l'article porté (20) comprend un chausson (21) et deux éléments porteurs (30a, 30b) comprenant chacun un train de roues ou une spatule de ski.

8. Aéronef (100') comprenant un système (10) selon l'une quelconque des revendications 1 à 6, dans lequel l'article porté (20) comprend un habitacle de l'aéronef et les deux éléments porteurs (30a, 30b) comprennent chacun une aile.

9. Véhicule terrestre à roue (100'') comprenant un système (10) selon l'une quelconque des revendications 1 à 6, dans lequel l'article porté (20) comprend un habitacle dudit véhicule et les deux éléments porteurs (30a, 30b) comprennent chacun un train de roues.

10. Véhicule nautique (100''') bicoque du type catamaran comprenant un système (10) selon l'une quelconque des revendications 1 à 6, dans lequel l'article porté (20) comprend un pont et les deux éléments porteurs (30a, 30b) comprennent chacun une coque de flottaison.

11. Fauteuil roulant (100ʺʺ) comprenant un système (10) selon l'une quelconque des revendications 1 à 6, dans lequel l'article porté (20) comprend un siège (22) destiné à recevoir l'utilisateur dudit fauteuil et les deux éléments porteurs (30a, 30b) comprennent chacun une roue.

## Patentansprüche

1. Dämpfungssystem (10) zwischen einem getragenen Artikel (20) und zwei tragenden Elementen (30a, 30b), die dazu bestimmt sind, mit einer Reibfläche in Kontakt zu kommen, wobei die beiden tragenden Elemente (30a, 30b) als Verschiebemittel für eine Verschiebung des getragenen Artikels (20) in Bezug auf die Reibfläche dienen,
das eine Federlamelle (11) umfasst, die in dem mittleren Abschnitt (11c) an dem getragenen Artikel (20) befestigt ist und sich in Bezug auf den getragenen Artikel (20) entlang einer durchgehenden konkaven Bahn zwischen einem ersten (11a) und einem zweiten (11b) Ende erstreckt, wobei das erste (11a) und das zweite (11b) Enden jeweils an den beiden tragenden Elementen (30a, 30b) befestigt sind, so dass die beiden tragenden Elemente (30a, 30b) sich bei dem Komprimieren und/oder Entspannen der Lamelle (11) in Bezug auf den getragenen Artikel (20) bewegen können, während gleichzeitig eine Dämpfung des getragenen Artikels (20) in Bezug auf die beiden tragenden Elemente (30a, 30b) ermöglicht wird,
wobei das System **dadurch gekennzeichnet ist, dass** der mittlere Abschnitt (11c) der Lamelle (11) über eine entlang eines ersten Verankerungspunkts (C) ausgerichtete Befestigungsplatte (40) an dem getragenen Artikel (20) befestigt ist, wobei die Befestigungsplatte (40) über ihre gesamte Länge eine Rinne (40a) besitzt, die ein Gewölbe bildet, das mindestens teilweise geeignet ist, die Lamelle (11) unter Druck aufzunehmen, um jegliche Verdrehung oder Verwindung der Lamelle und der tragenden Elemente (30a, 30b) zu verhindern.

2. System (10) nach Anspruch 1, das einen elastischen Spanner (12) umfasst, der das erste (11a) und das zweite (11b) Ende verbindet, wobei der Spanner (12) eine Rückstellkraft zwischen dem ersten (11a) und dem zweiten (11b) Ende ausübt.

3. System (10) nach Anspruch 1 oder 2, wobei das erste (11a) und das zweite (11b) Ende der Lamelle (11) an den beiden tragenden Elementen (30a, 30b) entsprechend an einem zweiten (A) und einem dritten (B) Verankerungspunkt befestigt sind.

4. System nach Anspruch 3, wobei der erste (C), der zweite (A) und der dritte (B) Verankerungspunkt ein gleichschenkliges Dreieck bilden, dessen erster Verankerungspunkt (C) bei dem Komprimieren und Entspannen der Lamelle die Hauptspitze darstellt.

5. System (10) nach einem der vorhergehenden Ansprüche, wobei die Rinne (40a) an ihren Enden durch Versteifungen (40b) geschlossen ist.

6. System (10) nach einem der vorhergehenden Ansprüche, wobei mindestens eines der beiden tragenden Elemente (30a, 30b) eine Breite aufweist, die größer oder gleich der Breite des Federblatts (11) ist, wenn die Bewegung in Längsrichtung des Federblatts (11) erfolgt.

7. Schuhartikel (100), umfassend ein System (10) nach einem der vorhergehenden Ansprüche, wobei der getragene Artikel (20) einen Schuh (21) und zwei tragende Elemente (30a, 30b) umfasst, die jeweils einen Radsatz oder eine Skispitze umfassen.

8. Luftfahrzeug (100'), das ein System (10) nach einem der Ansprüche 1 bis 6 umfasst, wobei der getragene Artikel (20) einen Innenraum des Luftfahrzeugs umfasst und die beiden tragenden Elemente (30a, 30b) jeweils einen Flügel umfassen.

9. Landfahrzeug mit Rädern (100"), umfassend ein System (10) nach einem der Ansprüche 1 bis 6, wobei der getragene Artikel (20) einen Innenraum des Fahrzeugs umfasst und die beiden tragenden Elemente (30a, 30b) jeweils einen Radsatz umfassen.

10. Zweideckiges Wasserfahrzeug (100‴) des Katamarantyps, umfassend ein System (10) nach einem der Ansprüche 1 bis 6, wobei das getragene Element (20) ein Deck umfasst und die beiden tragenden Elemente (30a, 30b) jeweils einen Schwimmkörper umfassen.

11. Rollstuhl (100ʺʺ), umfassend ein System (10) nach einem der Ansprüche 1 bis 6, wobei der getragene Artikel (20) einen Sitz (22) umfasst, der dazu bestimmt ist, den Benutzer des Rollstuhls aufzunehmen, und die beiden tragenden Elemente (30a, 30b) jeweils ein Rad umfassen.

## Claims

1. Damping system (10) between a worn item (20) and two supporting elements (30a, 30b) designed to be in contact with a friction surface, said two supporting elements (30a, 30b) serving as means for moving said worn item (20) relative to said friction surface,
which comprises a spring strip (11) fastened at a central portion (11c) to said worn item (20) and extending with respect to said worn item (20) along a continuous concave path between a first (11a) and a second (11b) ends, said first (11a) and second (11b) ends being respectively fastened to the two supporting elements (30a, 30b) so that said two supporting elements (30a, 30b) are able to move with respect to said worn item (20) when compressing and/or releasing said strip (11) while allowing damping of the worn item (20) with respect to the two supporting elements (30a, 30b),
said system being **characterised in that** the central portion (11c) of the strip (11) is secured to said worn item (20) via an elongated mounting plate (40) at a first anchor point (C), said mounting plate (40) featuring a groove (40a) along its entire length, forming a cradle that is capable of at least partially receiving said strip (11) under compression to prevent any torsion or twisting of the strip and said supporting elements (30a, 30b).

2. System (10) according to Claim 1, which comprises an elastic tensioner (12) connecting the first (11a) and second (11b) ends, with said tensioner (12) exerting a restoring force between the first (11a) and second (11b) ends.

3. System (10) according to Claim 1 or 2, wherein the first (11a) and second (11b) ends of said strip (11) are secured to the two supporting elements (30a, 30b) at a second (A) and a third (B) anchor point respectively.

4. System according to Claim 3, wherein said first (C), second (A), and third (B) anchor points form an isosceles triangle, with the first anchor point (C) serving as the main apex during the compression and release of the strip.

5. System (10) according to any one of the preceding claims, wherein the groove (40a) is closed at its ends by stiffeners (40b).

6. System (10) according to any one of the preceding claims, wherein at least one of said two supporting elements (30a, 30b) has a width that is greater than or equal to the width of the spring leaf (11) when movement occurs in the longitudinal direction of the spring leaf (11).

7. Footwear article (100) comprising a system (10) according to any one of the preceding claims, wherein the worn item (20) comprises a shoe liner (21) and two supporting elements (30a, 30b) each comprising a set of wheels or a ski tip.

8. Aircraft (100') comprising a system (10) according to any one of Claims 1 to 6, wherein the worn item (20) comprises a cabin of the aircraft and the two supporting elements (30a, 30b) each comprise a wing.

9. Wheeled land vehicle (100'') comprising a system (10) according to any one of Claims 1 to 6, wherein the worn item (20) comprises a cabin of said vehicle and the two supporting elements (30a, 30b) each comprise a set of wheels.

10. Catamaran-type twin-hull watercraft (100‴) comprising a system (10) according to any one of Claims 1 to 6, wherein the worn item (20) comprises a deck and the two supporting elements (30a, 30b) each comprise a floating hull.

11. Wheelchair (100‴ʺ) comprising a system (10) according to any one of Claims 1 to 6, wherein the worn item (20) comprises a seat (22) designed to accommodate the user of said wheelchair, and the two supporting elements (30a, 30b) each include a wheel.
